# EUROPÄISCHE PATENTSCHRIFT

(11) **EP 1 750 326 B1**
(45) Veröffentlichungstag und Bekanntmachung des Hinweises auf die Patenterteilung: **09.01.2008**
(21) Anmeldenummer: 05016678.4
(22) Anmeldetag: 01.08.2005
(51) Int. Cl.: H01Q 1/32, H01Q 1/46, H01Q 7/00, B60R 25/00

(54) **Antenneneinrichtung**
Antenna arrangement
Dispositif d'antennes

(43) Veröffentlichungstag der Anmeldung: 07.02.2007
(73) Patentinhaber: Delphi Technologies, Inc., Troy, Michigan 48007 (US)
(72) Erfinder: Ioffe, Alexander, Dr., 53229 Bonn (DE); Suck, Jochen, 51674 Wiehl (DE)
(74) Vertreter: Manitz, Finsterwald & Partner GbR

(56) Entgegenhaltungen:
- EP-A- 1 014 479
- EP-A- 1 548 871
- WO-A-99/23716
- GB-A- 688 063
- US-A- 2 899 549
- US-A- 5 929 824

## Beschreibung

Die Erfindung betrifft eine Kombination aus einem Antennenleiter und einem Kabelbaum insbesondere für ein Fahrzeug, ein Fahrzeug mit einer solchen Kombination, ein System zur drahtlosen Kommunikation und eine Verwendung des Systemes.

In typischen schlüsselfreien ("keyless") Zugangskontroll- bzw. Femsteuerungssystemen wird bidirektionale Radiofrequenzkommunikation zwischen einer Antenneneinrichtung (bzw. Antenne) und einem Schlüsselelement verwendet. So kann zum Beispiel mit Hilfe einer Antenne eines Fahrzeuges ein ggf. signaltragendes Magnetfeld erzeugt werden und detektiert werden, wenn sich in diesem Magnetfeld ein entsprechend ausgestalteter Transceiver befindet.

EP 1 363 353 A1 beschreibt dazu schleifenförmige Antennen, die zum Beispiel auf dem Boden eines Kraftfahrzeuges um den Kofferraum oder um die Fahrgastzelle herum angeordnet sind. Dabei müssen solche Schleifen gemäß EP 1 548 871 A1 nicht geschlossen sein, sondern können einzelne Äste umfassen, die einerseits mit einer Antennensteuereinrichtung verbunden sind und andererseits an der Fahrzeugkarosserie geerdet sind. Bei entsprechender Anordnung der einzelnen Äste wird ein Teil der Schleife auf diese Weise durch die metallische Verbindung über die Fahrzeugkarosserie gebildet.

Die einzelnen Äste des Antennenleiters können in einen Kabelbaum integriert werden, wie er in Fahrzeugen verwendet wird, um Strom oder Datensignale zu den verschiedenen Elementen des Fahrzeuges zu leiten.

Eine Integration des Antennenleiters in einen Kabelbaum führt dazu, dass seine Position zum Beispiel mit Bezug zu nahe liegenden Karosserieelementen nicht genau definiert ist, da die Position des Antennenleiters in dem Kabelbaum nicht präzise festgelegt ist und unterschiedlich sein kann. Durch die Wechselwirkung des mit Hilfe von Stromfluss durch den Antennenleiter erzeugten Magnetfeldes mit zum Beispiel umliegenden metallischen Karosserieelementen hat diese Positionsungenauigkeit Auswirkungen auf die Präzision und Verlässlichkeit zum Beispiel eines mit Hilfe der Antenne betriebenen schlüsselfreien Systems. Dies gilt insbesondere, wenn die Schleife durch einen Teil der Karosserie geschlossen wird.

US-A-2 899 549 beschreibt eine Antenne, die um ein Kopfhörerkabel für ein Radio gewickelt ist.

Aufgabe der vorliegenden Erfindung ist es, eine Antenne zu ermöglichen, die einen präzisen und reproduzierbaren Betrieb bereitstellt, ohne zu hohen Aufwand bei der Positionierung des Antennenleiters zu erfordern.

Diese Aufgabe wird mit einer Kombination aus einem Antennenleiter und wenigstens einem Kabelbaum mit den Merkmalen des Anspruches 1, ein Fahrzeug mit den Merkmalen des Anspruches 11 und ein System zur drahtlosen Kommunikation mit den Merkmalen des Anspruches 13 gelöst. Eine vorteilhafte Verwendung ist Gegenstand des Anspruches 14. Unteransprüche sind auf bevorzugte Ausführungsformen gerichtet.

Die erfindungsgemäße Anordnung ist für Vorrichtungen vorgesehen, die wenigstens einen Kabelbaum aufweisen. Insbesondere ist die erfindungsgemäße Kombination in Fahrzeugen verwendbar. Die Anordnung weist einen Antennenleiter auf, der zumindest über einen Teilabschnitt seiner Länge in mehreren Windungen nach Art einer Spule spiralförmig um den Kabelbaum gewickelt ist. Der Antennenleiter kann einfach um den Kabelbaum herumgewickelt werden, wodurch seine Position in Bezug auf den Kabelbaum genau definiert ist. Eine Integration in den Kabelbaum unter Beachtung einer genauen Positionierung ist daher nicht notwendig. Wird der Kabelbaum in dem Fahrzeug verlegt, entsteht zum Beispiel zu einer benachbarten metallischen Karosseriefläche auf diese Weise ein sich periodisch ändernder Abstand des Antennenleiters. Im Mittel ist daher der Abstand von der benachbarten metallischen Karosseriefläche konstant und genau definiert.

Eine einfache Ausgestaltung sieht vor, dass der Antennenleiter direkt auf den Kabelbaum gewickelt wird. Es ist jedoch auch möglich, den Antennenleiter auf ein Rohr aufzuwickeln, in dem der Kabelbaum geführt ist. Dies kann insbesondere dann vorteilhaft sein, wenn der Kabelbaum an sich einen Durchmesser aufweist, der für die gewünschte Ausführung der Antenne einen zu kleinen Wicklungsdurchmesser ergeben würde.

Die Erfindung umfasst auch Ausgestaltungen, in denen der Antennenleiter entlang seiner Erstreckung um verschiedene Kabelbäume gewickelt ist, wenn dies die gewünschte Geometrie erfordert.

Zum Beispiel um Strecken zu überbrücken, in denen kein Kabelbaum verlegt ist, können gesonderte Tragestrukturen vorgesehen sein, die zum Aufwickeln des Antennenleiters dienen. Möglich sind zum Beispiel Rohre oder Stäbe mit den gewünschten Außenmaßen. Um eine Beeinflussung des Magnetfeldes möglichst gering zu halten, können diese Tragestrukturen zum Beispiel vorteilhafterweise aus Kunststoff gefertigt sein.

Die äußere Geometrie der zusätzlich eingesetzten Tragestrukturen oder Rohre kann unterschiedlich sein. Vorteilhafterweise haben die Strukturen bzw. Rohre jedoch einen runden Querschnitt.

Ein erfindungsgemäßer Antennenleiter kann Teilabschnitte aufweisen, die direkt oder indirekt um einen Kabelbaum gewickelt sind und zusätzliche Teilabschnitte, die um eine gesonderte Tragestruktur gewickelt sind. Es können an einem Antennenleiter Bereiche vorgesehen sein, die direkt auf einen Kabelbaum gewickelt sind und andere Bereiche, die auf ein Rohr gewickelt sind, das den Kabelbaum führt.

Der Durchmesser der Wicklung wird bei Ausführungsformen, bei denen der Antennenleiter direkt auf einen Kabelbaum gewickelt ist, durch den Durchmesser des Kabelbaumes bestimmt. In Bereichen, in denen die Wicklung auf einem Rohr vorgesehen ist, das einen Kabelbaum aufnimmt, definiert der Durchmesser des Rohres den Durchmesser der Wicklung. Entsprechend wird in Bereichen, in denen der Antennenleiter auf eine zusätzliche Tragestruktur gewickelt ist, der Durchmesser durch diese Tragestruktur definiert.

Der Antennenleiter kann zum Beispiel einen Antennendraht, einen Flachbandleiter oder andere Antennenmaterialien umfassen.

Ein stromdurchflossener Leiter, der um den Kabelbaum und gegebenenfalls zusätzliche Tragestrukturen gelegt ist, erzeugt ein Magnetfeld, das im Wesentlichen in zwei Teile aufgeteilt werden kann. Der erste Teil entspricht dem Magnetfeld, das durch einen geradlinigen Leiter erzeugt werden würde, der sich entlang der Achse der Wicklung erstreckt. Der zweite Teil entspricht dem Magnetfeld, das durch die Wicklung nach Art eines spulenförmigen stromdurchflossenen Leiters erzeugt wird.

Es kann zum Beispiel vorgesehen sein, dass der Antennenleiter sich entlang eines oder mehrerer Kabelbäume und Tragestrukturen schleifenförmig von einem Anschluss der Antennensteuereinrichtung zum anderen Anschluss der Antennensteuereinrichtung erstreckt und somit eine Schleife bildet. Einspeisen eines Stromes in diese Schleife erzeugt ein entsprechendes Magnetfeld zum Beispiel zur Detektion eines tragbaren Transceivers oder zur Übermittlung von Signalen. Besonders einfach ist eine Ausgestaltung, bei der sich der Antennenleiter um einen Kabelbaum und gegebenenfalls zusätzliche Tragestrukturen gewickelt von der Antennensteuereinrichtung weg erstreckt und an seinem von der Antennensteuereinrichtung entfernten Ende mit der metallischen Fahrzeugkarosserie oder dem Fahrzeugchassis verbunden ist. Die Fahrzeugkarosserie bzw. das Chassis kann dann die Funktion eines Teiles der Schleife übernehmen, wenn der zweite Anschluss der Antennensteuereinrichtung ebenfalls mit der Karosserie oder dem Chassis verbunden ist.

Bei diesen Ausführungsformen wird für die Antennenfunktion derjenige Teil des durch Stromfluss in der Antenne generierten Magnetfeldes verwendet, der durch die Erstreckung des Antennenleiters in vollständiger oder teilweiser Schleifenform erzeugt wird und insofern dem oben genannten ersten Teil des erzeugten Magnetfeldes entspricht. Das Messprinzip entspricht dabei an sich bekannten Lösungen.

Bei einer vorteilhaften Weiterbildung dieser Ausführungsformen wird die Periode der Wicklung des Antennenleiters um den Kabelbaum oder gegebenenfalls zusätzlich vorhandene Tragestrukturen im Vergleich zum Durchmesser der Wicklung groß gewählt. So wird der zweite Teil des Magnetfeldes, der bei Stromfluss durch den Antennenleiter aufgrund der Wicklung des Antennenleiters selbst erzeugt wird, gering gehalten und eine mögliche Beeinflussung der Auswertung durch diesen Teil des Magnetfeldes reduziert.

Bei einer anderen Ausführungsform erstreckt sich ein erster Teil des Antennenleiters entlang einer ersten Richtung des Kabelbaumes oder gegebenenfalls zusätzlich vorhandener Tragestrukturen ausgehend von der Antennensteuereinrichtung. Dieser erste Teil ist zumindest teilweise um den Kabelbaum bzw. die zusätzlich vorhandenen Tragestrukturen gewickelt, um so den im Durchschnitt konstanten Abstand zum Beispiel zu einer benachbarten metallischen Karosseriefläche zu wahren. Ein zweiter Teil des Antennenleiters ist entlang des Kabelbaumes bzw. der gegebenenfalls vorhandenen zusätzlichen Tragestrukturen wieder zur Antennensteuereinrichtung zurückgeführt. Das bei Stromfluss durch den zweiten Teil des Antennenleiters erzeugte Magnetfeld hebt aufgrund der entgegengesetzten Stromrichtung denjenigen Teil des Magnetfeldes auf, der bei Stromfluss durch den ersten Teil des Antennenleiters entsteht und nicht durch die Wicklungen erzeugt wird. Der oben erwähnte erste Teil des durch den Stromfluss generierten Magnetfeldes wird bei einer solchen Ausführungsform also kompensiert. Für die Antennenfunktion verbleibt derjenige Teil des Magnetfeldes, der durch die Wicklungen des ersten Teiles des Antennenleiters erzeugt wird (entsprechend dem oben genannten zweiten Teil des durch den Stromfluss generierten Magnetfeldes) und durch die geradlinige Zurückführung des zweiten Teiles des Antennenleiters nicht kompensiert wird. Bei einer solchen Anordnung ist es nicht notwendig, dass der Antennenleiter an einem Teil der Fahrzeugkarosserie geerdet wird. Die Anordnung ist sehr flexibel bei der Einstellung der gewünschten Feldform, die durch gezielte Anordnung der Wicklungen festgelegt werden kann. Die Anzahl und Dichte der Wicklungen des Antennenleiters kann zur Einstellung der Stärke des für die Antennenfunktion verwendeten Magnetfeldes verwendet werden. Außerdem kann zum Beispiel die Richtung des verwendeten Magnetfeldes festgelegt werden, indem die Wickelrichtung ausgewählt wird.

Bei einer Ausführungsform mit an oder innerhalb des Kabelbaumes bzw. an einer gegebenenfalls vorgesehenen zusätzlichen Tragestruktur zurückgeführtem zweiten Teil des Antennenleiters können größere Abschnitte, durch die kein Magnetfeld erzeugt werden soll, durch Verdrillen des zweiten Teiles des Antennenleiters mit Bereichen des ersten Teiles des Antennenleiters, in denen dieser nicht gewickelt ist, erzielt werden.

Die Erfindung umfasst unter anderem die oben beschriebenen Ausführungsformen von Antennen mit Massekontakt und Antennen mit einer Rückführung zur Antennensteuereinrichtung. Es können jedoch auch Mischformen vorgesehen sein. So können zum Beispiel Bereiche vorgesehen sein, in denen der Antennenleiter entlang seines Weges ganz oder teilweise zurückgeführt ist, bevor er zum Beispiel mit einer Fahrzeugkarosserie als Masse verbunden wird.

Besonders vorteilhaft lässt sich die erfindungsgemäße Anordnung zur drahtlosen Kommunikation eines Fahrzeuges mit einer tragbaren Kommunikationseinheit, zum Beispiel einem Transceiver, verwenden. Die Anordnung kann dann zum Beispiel zur Überprüfung der Berechtigung zum Starten des Motors oder des Zugangs zum Fahrzeug eingesetzt werden, indem zum Beispiel die Identität des Transceivers geprüft wird, der von einem Benutzer getragen bzw. verwendet wird.

Signale, die von der Antenne durch Stromfluss mit entsprechenden Frequenzen ausgesendet werden, können zum Beispiel zur Detektion von korrespondierenden Transceiverelementen in der Nähe der Antenne dienen. Ebenso können die Signale zur Signal- bzw. Datenübermittlung an einen entsprechenden Empfänger dienen, um diesen zu veranlassen, eine Handlung vorzunehmen, zum Beispiel ein Berechtigungssignal zurückzusenden.

Die erfindungsgemäße Wicklung zumindest eines Teiles des Antennenleiters um einen Kabelbaum ist gleichermaßen für Empfangsantennen geeignet, die zum Beispiel zum Empfang von Signalen einer Femsteuereinheit vorgesehen sind.

Die Erfindung wird anhand spezieller Ausführungsformen unter Bezugnahme auf die anliegenden Figuren erläutert. Dabei zeigt
- Fig. 1: in schematischer Darstellung eine erste Ausführungsform einer erfindungsgemäßen Antennenanordnung,
- Fig. 2: in schematischer Darstellung eine zweite Ausführungsform einer erfindungsgemäßen Antennenanordnung, und
- Fig. 3: in schematischer Darstellung mehrere mögliche Bereiche einer Antennenleiterführung.

Im Folgenden wird eine Ausführungsform einer erfindungsgemäßen Antennenanordnung am Beispiel der Verwendung in einem Kraftfahrzeug beschrieben.

Die Darstellung der Figuren ist nur schematisch zu verstehen. Der Einfachheit der Darstellung halber wurde der Kabelbaum 3 jeweils geradlinig gezeigt, obwohl sich der Kabelbaum bzw. die Kabelbäume in unterschiedlichsten Formen und Längen durch das Fahrzeug erstrecken. Insbesondere hinsichtlich der Dimensionen, der Form und der Lage des Kabelbaums 3 mit Bezug zur Karosserie 5 sind die Figuren nur schematisch.

Fig. 1 zeigt den Teil eines Kabelbaumes 3 mit einem darum gewickeltem Antennendraht 1. Der Antennendraht wird von einer Antennensteuereinrichtung 7 versorgt, deren zweiter Anschluss mit der Fahrzeugkarosserie als Masse verbunden ist. Der Antennendraht 1 ist an seinem anderen Ende mit einem Karosserieblech 5 verbunden und insofern ebenfalls mit Masse verbunden.

Die Antennensteuereinrichtung umfasst in an sich bekannter Weise eine Radiofrequenz- bzw. Hochfrequenzquelle um in dem angeschlossenen Antennendraht 1 einen Strom zu generieren, der zur Erzeugung eines ggf. signaltragenden Magnetfeldes dient. Außerdem umfasst die Steuerung in an sich bekannter Weise eine Auswerteschaltung zur Auswertung der detektierten Signale.

Der Kabelbaum 3 ist zum Beispiel in einem Kraftfahrzeug verlegt, um verschiedene Elemente des Kraftfahrzeuges mit Strom und/oder Datensignalen zu versorgen. Bei geschickter Wahl der Geometrie entsteht über den Antennendraht und die Karosserie eine Anordnung, die bei Stromfluss durch den Antennendraht zu einem Magnetfeld führt, das zur Detektion zum Beispiel eines tragbaren Transceivers verwendet werden kann.

Bei anderen, nicht gezeigten Ausführungsformen erstreckt sich zum Beispiel von der Antennensteuereinrichtung 7 von deren zweitem Anschluss aus ein weiterer Antennendraht, der an anderer Stelle der Karosserie geerdet ist, um mit dem ersten Antennendraht 1 und einem Teil der Karosserie eine Schleife zu bilden.

Bei einer ebenfalls nicht gezeigten Ausführungsform wird das Ende des Antennendrahtes 1 nicht mit der Karosserie 5, sondern mit dem zweiten Anschluss der Antennensteuereinrichtung 7 verbunden, der dann nicht mit Masse verbunden sein muss. Dabei wird der Antennendraht um eine entsprechende Auswahl von ohnehin im Kraftfahrzeug vorhandenen Kabelbäumen gewickelt, so dass sich insgesamt eine Schleifenform ergibt und bei Stromfluss durch den Antennendraht ein entsprechendes Magnetfeld erzeugt wird.

Fig. 2 zeigt eine andere Ausführungsform, bei der der Antennendraht entlang des Kabelbaumes wieder zur Antennensteuereinrichtung zurückgeführt wird. Der Antennendraht besteht hier aus einem von der Antennensteuereinrichtung 7 weg führenden Teil 11, der in Bereichen A um den Kabelbaum 3 gewickelt ist. Am Umkehrpunkt 17 beginnt der zweite Teil des Antennendrahtes 13, der im Wesentlichen geradlinig am oder innerhalb des Kabelbaumes 3 zur Antennensteuereinrichtung 7 zurückgeführt wird. In den Bereichen 15 zwischen den Wickelbereichen A sind die beiden Teile 11 und 13 des Antennendrahtes miteinander verdrillt.

Wird von der Antennensteuereinrichtung Strom in den so ausgestalteten Antennendraht geführt, heben sich die Magnetfelder der beiden Teile in den Bereichen 15 auf, da hier die Stromrichtung entgegengesetzt ist.

Ist der Kabelbaum 3 kurven- oder schleifenförmig in dem Kraftfahrzeug verlegt, so erzeugt ein Stromfluss im ersten Teil 11 des Antennendrahtes ein erstes Magnetfeld, das durch ein zweites Magnetfeld, das durch den Stromfluss im zurückführenden Teil 13 des Antennendrahtes erzeugt wird, kompensiert wird. Bei Stromfluss durch den Antennendraht verbleibt also als resultierendes Magnetfeld nur dasjenige Feld, das durch die Wicklungen um den Kabelbaum 3 in den Bereichen A des ersten Teiles des Antennendrahtes erzeugt wird. Dieser Teil des Magnetfeldes wird für die Antennenfunktion eingesetzt.

In Fig. 3 ist zur Erläuterung dargestellt, dass ein Antennendraht 1 nicht notwendigerweise entlang seiner gesamten Länge auf einen Kabelbaum 3 gewickelt sein muss. Je nach den Anforderungen bzw. den geometrischen Verhältnissen kann es vorgesehen sein, dass der Antennendraht 1 nur in Bereichen direkt auf einen Kabelbaum 3 gewickelt ist. In anderen Bereichen, in denen zum Beispiel nur dünnere Kabelbäume 30 zur Verfügung stehen, die einen zu geringen Wicklungsdurchmesser ergeben würden, kann der Antennendraht 1 auch auf ein Rohr 32 gewickelt sein, das den Kabelbaum 30 führt. Zusätzlich zu den Bereichen, in denen der Antennendraht 1 um einen Kabelbaum gewickelt ist, können zur Überbrückung von Strecken, in denen kein Kabelbaum zur Verfügung steht, gesonderte Tragestrukturen 34 vorgesehen sein, um den Antennendraht 1 zu halten. Solche Tragestrukturen können zum Beispiel durch Kunststoffstäbe 34 oder Kunststoffrohre gebildet sein.

Mit der erfindungsgemäßen Antennenanordnung ist unter Verwendung vorhandener Elemente, wie zum Beispiel eines oder mehrerer Kabelbäume in einem Fahrzeug, eine einfache und präzise Verlegung des Antennendrahtes möglich, wobei Ungenauigkeiten durch die Positionierung des Antennendrahtes innerhalb des Kabelbaum vermieden werden.

### Bezugszeichenliste

- 1: Antennendraht
- 3: Kabelbaum
- 5: Karosserie
- 7: Antennensteuereinrichtung
- 11: wegführender Teil des Antennendrahtes
- 13: zurückführender Teil des Antennendrahtes
- 15: verdrillte Bereiche
- 17: Umkehrpunkt des Antennendrahtes
- 30: Kabelbaum
- 32: Rohr
- 34: Stab

## Patentansprüche

1. Kombination aus wenigstens einem in einem Kraftfahrzeug zur Versorgung verschiedener Elemente des Kraftfahrzeugs mit Strom und/oder Datensignalen verlegten Kabelbaum und einem Antennenleiter, wobei zumindest ein Teilabschnitt (A) des Antennenleiters (1, 11, 13) spiralförmig um den wenigstens einen Kabelbaum gewickelt ist.

2. Kombination nach Anspruch 1, bei der die Wicklung des Antennenleiters (1) um den Kabelbaum (3, 30) zumindest teilweise nicht direkt auf dem Kabelbaum (30), sondern auf einem den Kabelbaum (30) führenden Rohr (32) vorgesehen ist.

3. Kombination nach einem der Ansprüche 1 oder 2, bei der der Antennenleiter zusätzlich zu dem zumindest einen Teilabschnitt, in dem der Antennenleiter (1) um den Kabelbaum (3) gewickelt ist, wenigstens einen Teilabschnitt umfasst, in dem er um eine gesonderte Tragestruktur (34) gewickelt ist.

4. Kombination nach Anspruch 3, bei der die Tragestruktur einen Stab (34) oder ein Rohr, vorzugsweise aus Kunststoff, umfasst.

5. Kombination nach einem der Ansprüche 1 bis 4, bei der ein Ende des Antennenleiters (1, 11, 13) an einer Antennensteuereinrichtung (7) angeschlossen ist und das zweite Ende auf Massepotential liegt, vorzugsweise durch Verbindung mit einer Fahrzeugkarosserie (5) oder einem Fahrzeugchassis.

6. Kombination nach Anspruch 5, bei der die Periode der Wicklung des Antennenleiters groß im Vergleich zum Durchmesser der Wicklung ist.

7. Kombination nach einem der Ansprüche 1 bis 6, bei der ein erster Teil (11) des Antennenleiters sich entlang einer ersten Richtung des Kabelbaumes (3) bzw. der Tragestruktur ausgehend von einer Antennensteuereinrichtung (7) erstreckt und zumindest teilweise um den Kabelbaum (3) bzw. die Tragestruktur gewickelt ist und ein zweiter Teil (13) entlang des Kabelbaumes (3) bzw. der Tragestruktur wieder in Richtung der Antennensteuereinrichtung (7) zurückgeführt ist.

8. Kombination nach Anspruch 7, bei der die Periode der Wicklung des Antennenleiters (11) zumindest dort, wo ein zweiter Teil entlang des Kabelbaums (3) bzw. der Tragestruktur zurückgeführt ist, klein im Vergleich zum oder gleich dem Durchmesser der Wicklung ist.

9. Kombination nach einem der Ansprüche 7 oder 8, bei der der zweite Teil (13) des Antennenleiters zumindest dort, wo der erste Teil (11) des Antennenleiters um einen Kabelbaum (3, 30) oder um eine Tragestruktur (34) gewickelt ist, geradlinig an dem Kabelbaum (3, 30) bzw. der Tragestruktur (34) oder innerhalb des Kabelbaumes (3, 30) angeordnet ist.

10. Kombination nach einem der Ansprüche 7 bis 9, bei der der erste Teil (11) des Antennenleiters einen oder mehrere Teilabschnitte umfasst, die nicht um einen Kabelbaum (3) gewickelt sind, und der zweite Teil (13) des Antennenleiters mit zumindest einem dieser Teilabschnitte verdrillt (15) ist.

11. Fahrzeug mit einem Antennenleiter und wenigstens einem Kabelbaum, die eine Kombination nach einem der Ansprüche 1 bis 10 zur drahtlosen Kommunikation bilden.

12. Fahrzeug nach Anspruch 11, bei dem der Antennenleiter zur Kommunikation mit einer tragbaren Einheit, vorzugsweise einem Transceiver, dient.

13. System zur drahtlosen Kommunikation mit
- einer Kombination aus einem Antennenleiter und wenigstens einem Kabelbaum nach einem der Ansprüche 1 bis 10,
- einer vorzugsweise tragbaren Einheit zum Empfang von Signalen des Antennenleiters und/oder Senden von Signalen an den Antennenleiter.

14. Verwendung eines Systems nach Anspruch 13 für ein Fernbedienungssystem, eine Motorstartkontrolle oder eine Zugangskontrolle, insbesondere für Fahrzeuge.

## Claims

1. A combination of at least one cable harness laid in a motor vehicle for the supply of different elements of the motor vehicle with power and/or data signals and of an antenna lead (1, 11, 13), wherein at least a part section (A) of the antenna lead (1, 11, 13) is wound spirally around the at least one cable harness.

2. A combination in accordance with claim 1, wherein the winding of the antenna lead (1) around the cable harness (3, 30) is provided at least in part not directly on the cable harness (30), but rather on a tube (32) guiding the cable harness (30).

3. A combination in accordance with claim 1 or claim 2, wherein the antenna lead, in addition to the at least one part section in which the antenna lead (1) is wound around the cable harness (3), comprises at least one part section in which it is wound around a separate support structure (34).

4. A combination in accordance with claim 3, wherein the support structure comprises a bar (34) or a tube, preferably made of plastic.

5. A combination in accordance with any one of the claims 1 to 4, wherein one end of the antenna lead (1, 11, 13) is connected to an antenna control device (7) and the second end is applied to ground potential, preferably by connection to a vehicle body (5) or to a vehicle chassis.

6. A combination in accordance with claim 5, wherein the period of the winding of the antenna lead is large in comparison with the diameter of the winding.

7. A combination in accordance with any one of the claims 1 to 6, wherein a first part (11) of the antenna lead extends along a first direction of the cable harness (3) or of the support structure, starting from an antenna control device (7), and is wound at least partly around the cable harness (3) or around the support structure and a second part (13) is led back in the direction of the antenna control device (7) again along the cable harness (3) or along the support structure.

8. A combination in accordance with claim 7, wherein the period of the winding of the antenna lead (11) is small in comparison with the diameter of the winding or is the same as the diameter of the winding at least where a second part is guided back along the cable harness (3) or along the support structure.

9. A combination in accordance with any one of the claims 7 or 8, wherein the second part (13) of the antenna lead is arranged in a straight line at the cable harness (3, 30) or at the support structure (34) or inside the cable harness (3, 30) at least where the first part (11) of the antenna lead is wound around a cable harness (3, 30) or around a support structure (34).

10. A combination in accordance with any one of the claims 7 to 9, wherein the first part (11) of the antenna lead comprises one or more part sections which are not wound around a cable harness (3) and the second part (13) of the antenna lead is twisted (15) with at least one of these part sections.

11. A vehicle comprising an antenna lead and at least one cable harness which form a combination in accordance with any one of the claims 1 to 10 for wireless communication.

12. A vehicle in accordance with claim 11, wherein the antenna lead serves for the communication with a portable unit, preferably with a transceiver.

13. A system for wireless communication comprising
- a combination of an antenna lead and at least one cable harness in accordance with any one of the claims 1 to 10;
- a unit, preferably portable, for the reception of signals of the antenna lead and/or for the transmission of signals to the antenna lead.

14. Use of a system in accordance with claim 13 for a remote control system, an engine start control or an access control, in particular for vehicles.

## Revendications

1. Combinaison constituée d'au moins un faisceau de câbles posé dans un véhicule automobile pour l'alimentation de différents éléments du véhicule automobile en courant et/ou signaux de données, et d'un conducteur d'antenne, au moins un segment partiel (A) du conducteur d'antenne (1, 11, 13) étant enroulé en spirale autour du au moins un faisceau de câbles.

2. Combinaison selon la revendication 1, dans laquelle l'enroulement du conducteur d'antenne (1) autour du faisceau de câbles (3, 30) est prévu au moins en partie non directement sur le faisceau de câbles (30), mais sur un tube (32) guidant le faisceau de câbles (30).

3. Combinaison selon l'une des revendications 1 ou 2, dans laquelle le conducteur d'antenne comprend, outre le au moins un segment partiel dans lequel le conducteur d'antenne (1) est enroulé autour du faisceau de câbles (3), au moins un segment partiel dans lequel il est enroulé autour d'une structure portante (34) spéciale.

4. Combinaison selon la revendication 3, dans laquelle la structure portante comprend une barre (34) ou un tube, de préférence en matière plastique.

5. Combinaison selon l'une des revendications 1 à 4, dans laquelle une extrémité du conducteur d'antenne (1, 11, 13) est raccordée à un dispositif de commande d'antenne (7) et la deuxième extrémité est reliée au potentiel de masse, de préférence par liaison avec une carrosserie de véhicule (5) ou un châssis de véhicule.

6. Combinaison selon la revendication 5, dans laquelle la période de l'enroulement du conducteur d'antenne est grande par rapport au diamètre de l'enroulement.

7. Combinaison selon l'une des revendications 1 à 6, dans laquelle une première partie (11) du conducteur d'antenne s'étend le long d'une première direction du faisceau de câbles (3) ou de la structure portante à partir d'un dispositif de commande d'antenne (7), et est enroulée au moins en partie autour du faisceau de câbles (3) ou de la structure portante, et une seconde partie (13) retourne, le long du faisceau de câbles (3) ou de la structure portante, à nouveau en direction du dispositif de commande d'antenne (7).

8. Combinaison selon la revendication 7, dans laquelle la période de l'enroulement du conducteur d'antenne (11) est petite par rapport au diamètre de l'enroulement ou égale à celui-ci, au moins là où une seconde partie est guidée en retour le long du faisceau de câbles (3) ou de la structure portante.

9. Combinaison selon l'une des revendications 7 ou 8, dans laquelle la seconde partie (13) du conducteur d'antenne est disposée en ligne droite sur le faisceau de câbles (3, 30) ou la structure portante (34) ou à l'intérieur du faisceau de câbles (3, 30), au moins là où la première partie (11) du conducteur d'antenne est enroulée autour d'un faisceau de câbles (3, 30) ou d'une structure portante (34).

10. Combinaison selon l'une des revendications 7 à 9, dans laquelle la première partie (11) du conducteur d'antenne comprend un ou plusieurs segments partiels qui ne sont pas enroulés autour d'un faisceau de câbles (3), et la seconde partie (13) du conducteur d'antenne est torsadée avec au moins l'un de ses segments partiels (15).

11. Véhicule avec un conducteur d'antenne et au moins un faisceau de câbles qui forment une combinaison selon l'une des revendications 1 à 10 pour la communication sans fil.

12. Véhicule selon la revendication 11, dans lequel le conducteur d'antenne sert à la communication avec une unité portable, de préférence un récepteur-émetteur.

13. Système de communication sans fil comportant
- une combinaison constituée d'un conducteur d'antenne et d'au moins un faisceau de câbles selon l'une des revendications 1 à 10,
- une unité de préférence portable pour la réception de signaux du conducteur d'antenne et/ou l'émission de signaux au conducteur d'antenne.

14. Utilisation d'un système selon la revendication 13 pour un système de télécommande, un contrôle de démarrage du moteur ou un contrôle d'accès, en particulier pour véhicule.
